# EUROPÄISCHE PATENTANMELDUNG

(11) **EP 4 640 951 A1**
(43) Veröffentlichungstag der Anmeldung: **29.10.2025**
(21) Anmeldenummer: 25163175.0
(22) Anmeldetag: 12.03.2025
(51) Int. Cl.: E02D 17/13, E02D 5/18

(54) **BODENBEARBEITUNGSGERÄT, INSBESONDERE SCHLITZWANDFRÄSE**

(30) Priorität: 13.03.2024 DE 102024107099
(71) Anmelder: Liebherr-Werk Nenzing GmbH, 6710 Nenzing (AT)
(72) Erfinder: GABRIEL, Florian, 6820 Frastanz (AT); MENDLER, Maximilian, 6800 Feldkirch (AT); JANES, Pierfrancesco, Texas, 75063 (US)
(74) Vertreter: Laufhütte, Dieter

(57) **Zusammenfassung**

Die Erfindung betrifft ein Bodenbearbeitungsgerät (10), insbesondere eine Schlitzwandfräse (10), zum Erstellen eines Bodenschlitzes (2), welches mit einer Arbeitsmaschine verbindbar ist, umfassend einen sich entlang einer Längsachse erstreckenden Rahmen (14), welcher quer zur Längsachse einen rechteckigem Querschnitt aufweist, ein an einem unteren Abschnitt des Rahmens (14) angeordnetes Bodenbearbeitungswerkzeug (15), eine Klemmeinrichtung (20) mit mindestens zwei auf gegenüberliegenden Seiten des Rahmens (14) angeordneten Klemmelementen (22), welche relativ zum Rahmen (14) aktiv verstellbar sind, um die Klemmelemente (22) gegen Innenwände eines Bodenschlitzes (2) zu drücken, und eine Vorschubeinrichtung (30) zum Erzeugen einer Vorschubkraft auf das Bodenbearbeitungswerkzeug (15) innerhalb eines Bodenschlitzes (2), mittels welcher die Klemmelemente (22) und der Rahmen (14) entlang der Längsachse relativ zueinander aktiv verstellbar sind, wobei die Klemmelemente an den kurzen Seiten des Rahmens (14) angeordnet sind. Die Erfindung betrifft ferner eine Arbeitsmaschine und ein Set mit einem solchen Bodenbearbeitungsgerät (10) sowie ein Verfahren zum Erstellen eines Bodenschlitzes (2) mittels des Bodenbearbeitungsgeräts (10).

## Beschreibung

Die vorliegende Erfindung betrifft ein Bodenbearbeitungsgerät, insbesondere eine Schlitzwandfräse, zum Erstellen eines Bodenschlitzes nach dem Oberbegriff des Anspruchs 1 sowie eine Arbeitsmaschine einem solchen. Die Erfindung betrifft ferner ein Set sowie ein Verfahren zum Erstellen eines Bodenschlitzes.

Die Herstellung von Schlitzwänden erfolgt üblicherweise durch die Erstellung von Bodenschlitzen mittels spezieller Bodenbearbeitungsgeräte und anschließendes Verfüllen der Bodenschlitze mit Beton, wobei zur Stabilisierung der Schlitzwände Armierungskörbe aus Stahl in die Bodenschlitze eingesetzt werden können. Hierbei kommen als Bodenbearbeitungsgeräte insbesondere Schlitzwandfräsen oder Schlitzwandgreifer zum Einsatz, welche an Arbeitsmaschinen wie beispielsweise Fahrzeugkranen oder Seilbaggern aufgehängt sind. Schlitzwandfräsen besitzen als Bodenbearbeitungswerkzeug ein oder mehrere Fräsräder, während Schlitzwandgreifer in der Regel einen Zweischalengreifer als Bodenbearbeitungswerkzeug aufweisen. Die Schlitzwände werden dabei typischerweise durch sequenzielle Herstellung aneinandergrenzender Schlitzwandlamellen aufgebaut.

Bei der Herstellung der Schlitzwandlamellen wird oft im sog. "Pilgerschritt" gearbeitet. Dabei werden zuerst sog. Primärlamellen erstellt, die nicht aneinandergrenzend, sondern in einem gewissen Abstand zueinander im Boden hergestellt werden. Zwischen diesen Primärlamellen bleibt ein Stück Boden in seiner unberührten Form bestehen. Nach der stichfesten Aushärtung der Primärlamellen können die Verbindungsabschnitte (sog. Sekundärlamellen) hergestellt werden.

Der Abstand der Primärlamellen zueinander ist üblicherweise etwas kleiner gewählt als die Breite der Sekundärlamellen entlang ihrer langen Seiten (d.h. die Sekundärlamellen passen nicht ganz in den Zwischenraum zwischen dem Primärlamellen). Dadurch überlappen sich die herzustellenden Sekundärlamellen mit dem bestehenden Primärlamellen, d.h. entsteht ein Überschnitt in die ausgehärteten Primärlamellen. Ziel ist die stoffschlüssige Verbindung der finalen Stahlbetonstruktur im Boden. Ein Beispiel für eine solche Anordnung von Schlitzwandlamellen ist in der Figur 1 in einer Draufsicht dargestellt, wobei ein Bodenschlitz für eine zu errichtende Sekundärlamelle 2 zwischen zwei bereits fertiggestellten Primärlamellen 1 angeordnet ist, welche jeweils um einem Winkel versetzt zum Bodenschlitz 2 angeordnet sind und von dessen Eckbereichen überlappt werden (vgl. Bereiche 3 in Fig. 1), wie dies beispielsweise bei der Erstellung eines Schachts notwendig sein kann. Das umgebende Erdreich ist mit dem Bezugszeichen 4 bezeichnet.

Eine solche Vorgehensweise kann z.B. erforderlich sein, wenn an die hergestellte Schlitzwand Dichtigkeitsanforderungen gestellt werden oder wenn es die gewünschte Festigkeit des Bauwerks erfordert. Um diese überlappende Verbindung herzustellen, werden Schlitzwandfräsen eingesetzt und mit deren Fräswerkzeugen ein Überschnitt mit den bereits betonierten Primärlamellen hergestellt. Dieser darf jedoch nicht zu groß sein, um die einbetonierte Stahlarmierung nicht zu schädigen.

Schlitzwandfräsen üben in vertikaler Richtung eine Kraft auf das Erdreich aus, die sie üblicherweise durch ihr Eigengewicht erzeugen. Diese sog. Vorschubkraft ist limitiert einerseits durch die maximale Traglast der Arbeitsmaschine (Trägermaschine), an der die Schlitzwandfräse hängt, und andererseits durch die mindesterforderliche Vorschubkraft, um die Schlitzwandfräse während des Arbeitsvorgangs im Lot zu halten. Hierbei darf der Bediener eine maximale Aufstandskraft, die geringer ist als das Eigengewicht der Schlittenfräse unter Auftrieb, üblicherweise nicht überschreiten. Hierdurch wird gewährleistet, dass sich die Schlitzwandfräse bei einer graduellen Abweichung ihrer Längsachse von der Vertikalen durch die Erdanziehungskraft immer wieder selbst vertikal ausrichtet. Diese Ausführen gelten auch für Schlitzwandgreifer.

Um die Vorschubkraft zu erhöhen (beispielsweise bei der Erstellung von Bodenschlitzen in hartem Untergrund), ist es aus dem Stand der Technik bekannt, Schlitzwandfräsen mit Klemmeinrichtungen auszustatten, um sie während der Erstellung eines Bodenschlitzes im Erdreich zu verklemmen. Mittels eines Vorschubmechanismus wird im verklemmten Zustand eine nach unten gerichtete Kraft (Vorschubkraft) erzeugt, die die Gewichtskraft der Schlitzwandfräse unter Auftrieb übersteigt. Die Klemmeinrichtungen umfassen üblicherweise nach außen ausfahrbare Klemmelemente, die gegen Innenwände des Bodenschlitzes gedrückt werden, um die Schlitzwandfräse zu verklemmen. Die Klemmelemente sind bei bekannten Vorrichtungen an den langen Seiten des in der Regel kastenförmigen Fräsenrahmens angeordnet.

Das Verklemmen der Schlitzwandfräse mit dem umgebenden Erdreich im Bodenschlitz führt zu einigen Problemen bzw. Herausforderungen. So muss das umgebende Erdreich ausreichend belastbar sein, um die seitlichen Anpresskräfte der Klemmelemente aufzunehmen. Durch die Anpresskräfte kann eine bleibende Verformung des Erdreichs entstehen. Das umgebende Erdreich kann dabei in einem Ausmaß beeinträchtigt werden, das nur bedingt voraussagbar ist. Bestehen beispielsweise geringe Abstände zu bereits bestehenden Bauwerken wie Fundamenten oder unterirdischer Verkehrsinfrastruktur, kann sich die entstehende Verformung negativ auf deren Stabilität auswirken. Darüber hinaus erhöht diese Verformung das notwendige Betonvolumen der Schlitzwandlamellen, wodurch die Materialkosten steigen. Schließlich kann die mit besagter Verformung einhergehende variierende Dicke der Schlitzwandlamellen ein qualitätsminderndes Kriterium darstellen, insbesondere dann, wenn es sich um Wandlamellen handelt, die im fertigen Gebäude später sichtbar sind.

Aufgabe der vorliegenden Erfindung ist es daher, gattungsgemäße Bodenbearbeitungsgeräte und -verfahren in vorteilhafter Weise weiterzubilden und die vorgenannten Nachteile zu überwinden. Insbesondere soll eine effektive und gleichzeitig das Erdreich schonende Erstellung von Schlitzwänden ermöglicht werden.

Erfindungsgemäß wird diese Aufgabe durch ein Bodenbearbeitungsgerät mit den Merkmalen des Anspruchs 1 und durch ein Verfahren mit den Merkmalen des Anspruchs 15 gelöst. Vorteilhafte Ausführungsformen der Erfindung ergeben sich aus den Unteransprüchen und der nachfolgenden Beschreibung.

Das erfindungsgemäß vorgeschlagene Bodenbearbeitungsgerät zum Erstellen eines Bodenschlitzes umfasst demnach einen sich entlang einer Längsachse erstreckenden Rahmen, welcher quer zur Längsachse einen rechteckigem Querschnitt aufweist. In einem frei an einer Arbeitsmaschine aufgehängten Zustand kann die Längsachse vertikal verlaufen. Innerhalb des Bodenschlitzes kann die Längsachse einen Winkel zur Vertikalen einnehmen, insbesondere wenn das Bodenbearbeitungsgerät ungewollt oder gezielt geneigt ist. Das Bodenbearbeitungsgerät ist mit einer Arbeitsmaschine verbindbar und kann beispielsweise über ein Seil an dem Ausleger eines Seilbaggers oder fahrbaren Krans aufhängbar sein. Bei dem Bodenbearbeitungsgerät handelt es sich insbesondere um eine Schlitzwandfräse, kann aber beispielsweise auch als Schlitzwandgreifer ausgebildet sein.

Das Bodenbearbeitungsgerät umfasst ferner ein an einem unteren Abschnitt des Rahmens angeordnetes Bodenbearbeitungswerkzeug, welches beispielsweise ein oder mehrere Fräsräder oder einen Greifer umfassen kann, sowie eine Klemmeinrichtung mit mindestens zwei auf gegenüberliegenden Seiten des Rahmens angeordneten Klemmelementen. Letztere können relativ zum Rahmen aktiv verstellt, insbesondere ein- und ausgefahren werden, um die Klemmelemente gegen Innenwände eines Bodenschlitzes zu drücken und den Rahmen damit im Erdreich zu verklemmen bzw. zu verankern.

Das Bodenbearbeitungsgerät umfasst ferner eine Vorschubeinrichtung zum Erzeugen einer Vorschubkraft auf das Bodenbearbeitungswerkzeug innerhalb eines Bodenschlitzes, mittels welcher die Klemmelemente und der Rahmen entlang der Längsachse relativ zueinander aktiv verstellbar sind. Ist der Rahmen über die Klemmeinrichtung im Bodenschlitz verklemmt, so kann über die Vorschubeinrichtung gezielt eine Vorschubkraft erzeugt werden, die die aus dem Eigengewicht des Bodenbearbeitungsgeräts resultierende Gewichtskraft übersteigt und dadurch eine effektive Bodenschlitzerstellung in einem harten Untergrund oder bei der Herstellung von Sekundärlamellen, welche das teilweise Abtragen benachbarter Primärlamellen erfordert, ermöglicht.

Erfindungsgemäß sind die Klemmelemente an den kurzen Seiten des Rahmens angeordnet. Dabei handelt es sich um diejenigen Seiten des Rahmens, die bei der Herstellung einer Schlitzwand zu den benachbarten Schlitzwandlamellen weisen. Durch das Vorauseilen des Bodenbearbeitungswerkzeugs, welches unterhalb der Klemmeinrichtung angeordnet ist, entsteht eine definierte Oberfläche an den kurzen Seiten des Bodenschlitzes. Kommt es durch das Verklemmen des Bodenbearbeitungsgeräts im aktuell erzeugten Bodenschlitz zu Verformungen im angrenzenden Erdreich, so entstehen diese Verformungen im Bereich der herzustellenden Schlitzwand. Dadurch werden die Auswirkungen des Herstellungsprozesses auf das an die Schlitzwand grenzende Erdreich minimiert.

Besonders vorteilhaft ist die erfindungsgemäße Anordnung der Klemmelemente an den kurzen Rahmenseiten bei der Herstellung von Schlitzwänden im Pilgerschritt und hierbei insbesondere bei der Erzeugung von Bodenschlitzen für Sekundärlamellen. Hierbei werden die kurzen Seiten des aktuell erzeugten Bodenschlitzes durch die angrenzenden Primärlamellen gebildet. Da diese bereits ausgehärtet sind, können sie für die Verklemmung des Bodenbearbeitungsgeräts stärker belastet werden als das umliegende Erdreich, das an die langen Seiten des Rahmens grenzt. Die Klemmelemente finden in den Primärlamellen definierte und verlässliche Klemmpartner.

Durch das Verklemmen des Rahmens zwischen benachbarten Primärlamellen ergibt sich die Möglichkeit, über die Vorschubeinrichtung effektiv und schonend eine zusätzliche Vorschubkraft aufzubringen. Diese zusätzliche Vorschubkraft ist speziell in sehr harten Böden mit der Verwendung von Rundschaftmeißelfräsrädern oder Roller-Bit-Fräsrädern von Vorteil. Insbesondere bei der Herstellung eines Schachts werden die Sekundärlamellen meist in einem gewissen Winkel zu den Primärlamellen hergestellt. Hierdurch findet das Bodenbearbeitungswerkzeug oftmals keine einheitlichen Bedingungen im Boden vor. Die resultierenden Kräfte können im Zeitverlauf stark - auch ruckartig - variieren. Hierdurch entstehen Kräfte auf das Bodenbearbeitungswerkzeug, die dessen Lage im Raum wesentlich beeinflussen können.

Durch die Verklemmung des Rahmens mit den Primärlamellen über die Klemmeinrichtung wird eine ruhige Führung des Bodenbearbeitungswerkzeugs, beispielsweise der Fräsräder bei einer Schlitzwandfräse, gewährleistet. Das Bodenbearbeitungsgerät bewegt sich dadurch weniger sprunghaft (dies gilt insbesondere beim Fräsen mittels einer Schlitzwandfräse). Durch die Zwangsführung des Bodenbearbeitungsgeräts bzw. durch den Formschluss im Bodenschlitz kann die vertikale Führung des Rahmens verbessert und somit der vertikale Verlauf des Schlitzes besser beobachtet und kontrolliert (sowie ggf. entgegengesteuert) werden.

Die Klemmelemente können eine Kontaktplatte umfassen, deren Außenseite im verklemmten Zustand eine Innenwand des Bodenschlitzes kontaktiert. Die Kontaktplatten können Erhebungen wie z.B. Vorsprünge, Zähne oder dergleichen aufweisen, um einen stabileren Kontakt mit den Innenwänden des Bodenschlitzes zu erreichen.

Die Vertikalität des Bodenbearbeitungsgeräts kann während der Verklemmung vorzugsweise durch optional am Rahmen verbaute und an sich bekannte Steuerklappen gesteuert werden.

In einer möglichen Ausführungsform ist vorgesehen, dass an den langen Seiten des Rahmens keine Klemmelemente angeordnet sind. Sämtliche Klemmelemente des Bodenbearbeitungsgeräts sind an den kurzen Seiten des Rahmens angeordnet.

In einer weiteren möglichen Ausführungsform ist vorgesehen, dass die Klemmeinrichtung mindestens einen Klemmaktuator umfasst, mittels welchem die Klemmelemente relativ zum Rahmen aktiv verstellbar sind. Der mindestens eine Klemmaktuator ist bevorzugt als Hydraulikzylinder ausgebildet. Hierbei ist denkbar, dass gegenüberliegende Klemmelemente über einen gemeinsamen Klemmaktuator verstellt werden. Bevorzugt ist jedoch eine Ausführungsform, bei der jedes Klemmelement über mindestens einen separaten Klemmaktuator verstellbar ist, der einerseits mit dem zugehörigen Klemmelement und andererseits mit dem Rahmen verbunden ist. Der Klemmaktuator kann gelenkig mit Klemmelement und Rahmen verbunden sein.

In einer weiteren möglichen Ausführungsform ist vorgesehen, dass die Klemmelemente quer zur Längsachse verstellbar sind. Zum Verklemmen mit den Innenwänden des Bodenschlitzes werden die Klemmelemente seitlich ausgefahren. Alternativ oder zusätzlich kann vorgesehen sein, dass die Klemmelemente linear verstellbar, d.h. linear ein- und ausfahrbar sind. Das Ein- und Ausfahren erfolgt insbesondere über mindestens einen, bevorzugt über mehrere Hydraulikzylinder (Klemmaktuatoren).

In einer weiteren möglichen Ausführungsform ist vorgesehen, dass die Klemmelemente in ihrer Orientierung relativ zur Längsachse aktiv verstellbar sind, um die Ausrichtung des Bodenbearbeitungsgeräts relativ zum Bodenschlitz zu beeinflussen. Mit anderen Worten kann die Winkelstellung der Klemmelemente relativ zur Längsachse vorzugsweise verändert werden, um dadurch die Ausrichtung des gesamten Bodenbearbeitungsgeräts innerhalb des Bodenschlitzes zu verändern. Dies kann beispielsweise notwendig sein, um eine Abweichung von der Vertikalen zu korrigieren oder um bewusst eine Abweichung von der Vertikalen vorzunehmen.

Um die Orientierung der Klemmelemente relativ zur Längsachse aktiv verstellen zu können, kann in einer bevorzugten Ausführungsform jedes Klemmelement über mindestens zwei Klemmaktuatoren (z.B. ein erster und ein zweiter Hydraulikzylinder) verstellt werden. Durch gezielte Steuerung der Klemmaktuatoren kann die Winkelstellung des jeweiligen Klemmelements verändert werden.

In einer weiteren möglichen Ausführungsform ist vorgesehen, dass der Vorschubmechanismus mindestens einen Vorschubaktuator umfasst, mittels welchem der Rahmen in einem über die Klemmelemente im Bodenschlitz verklemmten Zustand relativ zu den Klemmelementen verschiebbar ist. Der mindestens eine Vorschubaktuator ist vorzugsweise als Hydraulikzylinder ausgebildet. Der mindestens eine Vorschubaktuator kann stets parallel zur Längsachse des Rahmens ausgerichtet sein.

Das Bodenbearbeitungsgerät besitzt insbesondere keinen Zwischenrahmen, an dem die Klemmelemente angeordnet sind und welcher zusammen mit diesen im Bodenschlitz verklemmt wird, wobei der restliche Rahmen inklusive des Bodenbearbeitungswerkzeugs über das Vorschubsystem relativ zu dem verklemmten Zwischenrahmen verstellbar ist. Stattdessen sind die Klemmelemente parallel zur Längsachse verstellbar, insbesondere verschiebbar, am Rahmen gelagert, sodass im verklemmten Zustand der gesamte Rahmen des Bodenbearbeitungsgeräts mittels des wenigstens einen Vorschubaktuators relativ zu den Klemmelementen verschoben werden kann, um die gewünschte Vorschubkraft zu erzeugen. Damit ergibt sich ein kompakterer Aufbau als bei einer Lösung, die einen zusätzlichen Zwischenrahmen erfordert.

Prinzipiell ist es denkbar, dass der Rahmen über einen einzigen Vorschubaktuator relativ zu den verklemmten Klemmelementen bewegt wird. Bevorzugt ist jedoch eine Ausführungsform, bei der jedes Klemmelement über einen separaten Vorschubaktuator mit dem Rahmen verbunden, insbesondere gelenkig verbunden ist und der Rahmen über Betätigung aller mit den jeweils verklemmten Klemmelementen verbundenen Vorschubaktuatoren bewegt wird.

Vorzugsweise ist der mindestens eine Vorschubaktuator vollständig innerhalb des Rahmens angeordnet. Dadurch ist der Vorschubmechanismus besser gegen Beschädigung und Beanspruchung geschützt.

In einer weiteren möglichen Ausführungsform ist vorgesehen, dass der Rahmen einen modularen Aufbau besitzt und ein unteres Rahmenteil, ein oberes Rahmenteil und ein zwischen den unteren und oberen Rahmenteilen eingebautes mittleres Rahmenteil umfasst.

Hierbei ist das Bodenbearbeitungswerkzeug am unteren Rahmenteil angeordnet. In dem Fall, dass das Bodenbearbeitungsgerät eine Schlitzwandfräse ist und das Bodenbearbeitungswerkzeug ein oder mehrere Fräsräder umfasst, kann das untere Rahmenteil mindestens eine Antriebseinheit und/oder mindestens eine Getriebeeinheit umfassen, mittels welcher das mindestens eine Fräsrad antreibbar ist. Ferner kann das untere Rahmenteil mindestens eine Saugöffnung und eine damit in Verbindung stehende Förderpumpe zum Fördern von durch das Bodenbearbeitungswerkzeug erzeugtem Aushub umfassen. Die mindestens eine Saugöffnung kann an einem zwischen Fräsradpaaren ausgebildeten Saugkasten ausgebildet sein.

Das obere Rahmenteil ist mit einer Arbeitsmaschine verbindbar und kann hierzu an einer Oberseite ein Verbindungselement umfassen, mit welchem beispielsweise ein Tragseil einer Arbeitsmaschine verbindbar ist, um das Bodenbearbeitungsgerät an einem Ausleger der Arbeitsmaschine aufzuhängen. Alternativ oder zusätzlich kann das Oberteil Anschlüsse für den Anschluss hydraulischer und/oder elektrischer Leitungen aufweisen.

Die Rahmenteile sind über Verbindungselemente (z.B. Bolzenverbindungen) lösbar miteinander verbindbar, wobei die oberen und unteren Rahmenteile vorzugsweise sowohl direkt als auch über das dazwischen anordenbare mittlere Rahmenteil miteinander lösbar verbindbar sind. Somit kann das mittlere Rahmenteil wahlweise zwischen die oberen und unteren Rahmenteile eingebaut und dadurch die Gesamtlänge des Rahmens bzw. des Bodenbearbeitungsgeräts vergrößert werden. Wahlweise kann das mittlere Rahmenteil ausgebaut und die oberen und unteren Rahmenteile direkt miteinander verbunden werden, was einen verkürzten Rahmen bzw. ein Bodenbearbeitungsgerät mir geringerer Länge ergibt. Die für den Bodenbearbeitungsbetrieb zwingend notwendigen Komponenten des Bodenbearbeitungsgeräts sind daher vorzugsweise nicht im mittleren Rahmenteil, sondern im unteren und ggf. auch im oberen Rahmenteil angeordnet.

Der Rahmen des Bodenbearbeitungsgeräts kann einen modularen Aufbau besitzen, wie er in der EP 3 683 361 A1 offenbart ist. Auf diese Lehre wird explizit Bezug genommen.

In einer weiteren möglichen Ausführungsform ist vorgesehen, dass das mittlere Rahmenteil die Klemmeinrichtung umfasst, d.h. die Klemmelemente sind an den kurzen Seiten des mittleren Rahmenteils angeordnet. Alternativ oder zusätzlich kann das mittlere Rahmenteil die Vorschubeinrichtung umfassen. Bevorzugt sind sowohl die Klemmeinrichtung als auch die Vorschubeinrichtung vollständig im bzw. am mittleren Rahmenteil untergebracht. Vorzugsweise kann das mittlere Rahmenteil die Klemm- und Vorschubaktuatoren sowie insbesondere entsprechende Hydraulikleitungen und ggf. weitere Hydraulikkomponenten umfassen.

Dadurch ist es vorteilhaft möglich, das erfindungsgemäße Klemm- und Vorschubsystem nachzurüsten und wieder rückzubauen. Je nach Anwendung bzw. Bodenbeschaffenheit kann anstelle des die Klemm- und/oder Vorschubeinrichtung aufweisenden mittleren Rahmenteils ein anderes mittleres Rahmenteil, welche diese Einrichtungen nicht aufweist, eingebaut werden (oder das Bodenbearbeitungsgerät ohne mittlerem Rahmenteil verwendet werden). Anstatt mehrere unterschiedliche Bodenbearbeitungsgeräte (z.B. mehrere Schlitzwandfräsen) vorhalten zu müssen, kann dadurch ein einziges Gerät mit einem, zwei oder mehreren unterschiedlichen mittleren Rahmenteilen verwendet werden, was den Investitionsaufwand reduziert.

Durch die Verwendung des mittleren Rahmenteils mit integrierter Klemm- und/oder Vorschubeinrichtung steigt, wie zuvor erläutert, die Ausführungsqualität der Bodenschlitzerstellung, da ein Abdriften des Bodenbearbeitungsgeräts lotrecht zur Schlitzwandebene besser erkannt und dadurch verringert werden kann. Das Maß des Überschnitts mit Primärlamellen kann zudem bei eingebautem mittleren Rahmenteil besser kontrolliert und beeinflusst werden. Dadurch sinkt die Gefahr, das Bodenbearbeitungswerkzeug durch Armierungsstahl übermäßig zu beschädigen / zu verschleißen.

In einer weiteren möglichen Ausführungsform ist vorgesehen, dass die Klemmeinrichtung auf jeder der kurzen Seiten des Rahmens mindestens zwei Klemmelemente umfasst. Diese können auf jeder Seite übereinander angeordnet sein. Insgesamt kann die Klemmeinrichtung also mindestens vier Klemmelemente umfassen. Die Klemmelemente sind vorzugsweise über die Vorschubeinrichtung abwechselnd derart betätigbar, dass durch eine Verklemmung über ein erstes gegenüberliegendes Paar von Klemmelementen (z.B. die oberen Klemmelemente) eine Vorschubkraft mittels erster Vorschubaktuatoren erzeugbar ist, während ein zweites gegenüberliegenden Paar von Klemmelementen (z.B. die unteren Klemmelemente) mittels zweiter Vorschubaktuatoren relativ zum Rahmen frei bewegt werden. Dadurch kann eine kontinuierliche Vorschubkraft entlang der Längsachse erzeugt werden, da auf jeder Seite die Klemmelemente abwechselnd aktuiert werden und so abwechselnd jeweils ein Klemmelement aktiv ist ("Melkbewegung").

Jedes Klemmelement ist vorzugsweise über einen Vorschubaktuator mit dem Rahmen verbunden. Zur Erzeugung einer Vorschubkraft kann vorgesehen sein, dass die Vorschubaktuatoren der verklemmten Klemmelemente ausfahren (Bodenbearbeitungswerkzeug wird nach unten gedrückt), während die "inaktiven" Klemmelemente über einfahrende Vorschubaktuatoren für die nächste Klemmphase in Position gebracht werden. Anschließend wird dieser Vorgang für die jeweils anderen Klemmelementpaare wiederholt.

In einer weiteren möglichen Ausführungsform ist vorgesehen, dass die Klemmelemente über separate Klemmaktuatoren verstellbar sind und die Klemmelemente direkt oder indirekt in parallel zur Längsachse verlaufenden Führungselementen des Rahmens verschiebbar gelagert sind. Dabei stützen sich die Klemmaktuatoren vorzugsweise direkt oder indirekt an den Führungselementen ab, um die Klemmelemente gegen die Innenwände des Bodenschlitzes zu drücken. Dadurch ergibt sich ein kompakter Aufbau und gleichzeitig eine definierte Führung der Klemmelemente bzw. des Rahmens relativ zu den verklemmten Klemmelementen.

In einer weiteren möglichen Ausführungsform ist vorgesehen, dass in den genannten Führungselementen Schlitten verschiebbar gelagert sind, mit denen wiederum die Klemmaktuatoren verbunden, insbesondere gelenkig verbunden sind, um sich daran abzustützen und dadurch die seitlichen Anpresskräfte zu erzeugen. Vorzugsweise sind die Vorschubaktuatoren mit den Schlitten verbunden, insbesondere gelenkig.

Die Erfindung betrifft weiterhin eine Arbeitsmaschine mit einem erfindungsgemäßen Bodenbearbeitungsgerät. Bei der Arbeitsmaschine kann es sich um einen Seilbagger, aber auch z.B. um einen Fahrzeugkran oder Hydraulikbagger handeln. Die Arbeitsmaschine kann einen fahrbaren Unterwagen, beispielsweise mit Raupenfahrwerk, und einen um eine vertikale Achse drehbar auf dem Unterwagen gelagerten Oberwagen mit einem schwenkbaren Ausleger umfassen. Das Bodenbearbeitungsgerät kann über ein Tragseil an der Arbeitsmaschine aufgehängt sein, welches beispielsweise über eine oder mehrere Umlenkrollen am Ende des Auslegers zu einer Tragseilwinde am Oberwagen geführt ist. Bei dem Bodenbearbeitungsgerät handelt es sich bevorzugt um eine Schlitzwandfräse.

Die Erfindung betrifft weiterhin ein Set umfassend ein erfindungsgemäßes Bodenbearbeitungsgerät, dessen Rahmen einen modularen Aufbau besitzt, wie er oben beschrieben wurde, sowie wenigstens ein weiteres mittleres Rahmenteil, welches wahlweise anstelle des die Klemm- und/oder Vorschubeinrichtung umfassenden mittleren Rahmenteils zwischen die oberen und unteren Rahmenteile einbaubar ist. Dabei ergeben sich die zuvor diesbezüglich beschriebenen Eigenschaften und Vorteile. Mindestes ein weiteres mittleres Rahmenteil kann keine Klemmeinrichtung und keine Vorschubeinrichtung umfassen. Alternativ oder zusätzlich kann mindestens ein weiteres mittleres Rahmenteil eine unterschiedlich ausgebildete Klemmeinrichtung besitzen, z.B. mit je zwei Klemmelementen auf jeder Seite anstelle von jeweils nur einem Klemmelement oder mit einer Auslegung für größere / kleinere Vorschubkräfte.

Die Erfindung betrifft weiterhin ein Verfahren zum Erstellen eines Bodenschlitzes mittels eines erfindungsgemäßen Bodenbearbeitungsgeräts. Hierbei ist das Bodenbearbeitungsgerät vorzugsweise als Schlitzwandfräse ausgebildet. Bei dem Verfahren werden zunächst zwei voneinander beabstandete Schlitzwandlamellen (Primärlamellen) hergestellt. Dies erfolgt insbesondere durch Erstellen zweier Bodenschlitze mit demselben Bodenbearbeitungsgerät und anschließendes Verfüllen mit Beton. Hierbei können Armierungskörbe eingesetzt werden. Der Abstand zwischen den Primärlamellen wird vorzugsweise so gewählt, dass er kleiner ist als die Breite der dazwischen herzustellenden Sekundärlamelle entlang ihrer langen Seite. Dadurch muss zum Herstellen der Sekundärlamelle ein Teil der Primärlamellen entfernt, insbesondere abgefräst werden.

Anschließend, insbesondere nachdem der Beton der Primärlamellen ausgehärtet ist, wird zwischen den Primärlamellen mit dem Bodenbearbeitungsgerät ein die Primärlamellen verbindender Bodenschlitz durch Ausfräsen oder Ausgraben hergestellt. Dabei werden vorzugsweise die überlappenden Randabschnitte der Primärlamellen mit abgefräst. Beim Erstellen des Bodenschlitzes wird eine Vorschubkraft mittels der Vorschubeinrichtung erzeugt, während sich die Klemmelemente der Klemmeinrichtung an den benachbarten Schlitzwandlamellen abstützen. Dies ist möglich, da diese an den zu den abgefrästen Seiten der Primärlamellen zeigenden kurzen Seiten des Rahmens des Bodenbearbeitungsgeräts und nicht an den zum Erdreich zeigenden langen Seiten des Rahmens angeordnet sind.

Die Anpresskraft durch die Klemmelemente (erzeugt durch mindestens einen Klemmaktuator) kann vorzugsweise unabhängig von der Vorschubkraft (erzeugt durch mindestens einen Vorschubaktuator) gesteuert werden. Das Bodenbearbeitungsgerät umfasst hierzu vorzugsweise mindestens eine Steuereinheit, die die genannten Aktuatoren steuert.

Weitere Merkmale, Einzelheiten und Vorteile der Erfindung ergeben sich aus dem nachfolgend anhand der Figuren erläuterten Ausführungsbeispiel. Es zeigen:
- Figur 1:: eine schematische Draufsicht auf einen zwischen zwei Primärlamellen angeordneten Bodenschlitz für eine Sekundärlamelle;
- Figur 2:: eine Draufsicht auf ein Ausführungsbeispiel der erfindungsgemäßen Bodenbearbeitungsgeräts innerhalb des Bodenschlitzes gemäß Figur 1;
- Figur 3:: eine seitliche Schnittansicht durch das Bodenbearbeitungsgerät gemäß Figur 2;
- Figur 4:: eine vergrößerte Darstellung der Klemm- und Vorschubeinrichtung des Bodenbearbeitungsgeräts in einer seitlichen Schnittansicht; und
- Figur 5:: die Klemm- und Vorschubeinrichtung bei nach unten bewegtem Rahmen.

Die Figur 1 zeigt eine schematische Draufsicht auf einen Bodenschlitz 2, welcher zwischen zwei zuvor hergestellten Primärlamellen 1 angeordnet ist, und wurde bereits in der Beschreibungseinleitung erläutert. Es sind die Überlappungsbereiche 3 zu erkennen, die sich dadurch ergeben, dass die Primärlamellen 1 in einem Winkel zum Bodenschlitz 2 angeordnet sind und zudem einen geringeren Abstand zueinander als die Breite des Bodenschlitzes 2 aufweisen.

Die Figuren 2-5 zeigen ein bevorzugtes Ausführungsbeispiel des erfindungsgemäßen Bodenbearbeitungsgeräts 10, welches hier als Schlitzwandfräse ausgebildet ist und sich innerhalb eines Bodenschlitzes 2 in einer Anordnung gemäß Figur 1 befindet. Die Erfindung ist jedoch nicht auf Schlitzwandfräsen und auf die gezeigte Anordnung von Schlitzwandlamellen beschränkt und könnte beispielsweise ebenso bei Schlitzwandgreifern zum Einsatz kommen.

Die Figur 2 zeigt eine Draufsicht auf die Schlitzwandfräse 10, während die Figur 3 eine seitliche Schnittansicht entlang der in der Figur 2 gestrichelt eingezeichneten Linie zeigt. Die Schlitzwandfräse 10 besitzt einen Rahmen 14 (auch als Fräsenrahmen bezeichnet), welcher einen kastenförmigen Aufbau mit einem in Draufsicht (d.h. quer zu seiner Längsachse, vgl. Fig. 3) rechteckigen Querschnitt aufweist und an seinem unteren Ende ein Bodenbearbeitungswerkzeug 15 trägt. Dieses umfasst bei dem hier gezeigten Ausführungsbeispiel mehrere Fräsräder 16, beispielsweise zwei nebeneinander angeordnete Paare von Fräsrädern 16. Diese können über Getriebeschilde antreibbar sein, welche sich an einer Unterseite des Rahmens 14 befinden. Die Schlitzwandfräse 10 kann über ein nicht dargestelltes Tragseil an einer Arbeitsmaschine, beispielsweise an dem Ausleger eines Seilbaggers (nicht dargestellt), befestigbar und über dieses anhebbar und absenkbar sein.

Wie in den Figuren 1 und 2 zu erkennen ist, werden zur Erstellung des Bodenschlitzes 2 für die herzustellende Sekundärlamelle die sich mit dem Bodenschlitz 2 überlappenden Endabschnitte der Primärlamellen 1 abgefräst, sodass sich zwei zu den kurzen Seiten 14a des Rahmens 14 weisende flache Seitenwände ergeben, die stabile, tragfähige Innenwände des Bodenschlitzes 2 darstellen. In der Figur 3 ist die Längsachse 19 der Schlitzwandfräse 10 dargestellt, welche im frei hängenden Zustand oder bei Erstellung eines vertikalen Bodenschlitzes 2 vertikal verläuft.

Die Schlitzwandfräse 10 besitzt eine Klemmeinrichtung 20 und eine Vorschubeinrichtung 30, welche derart zusammenwirken, dass sich innerhalb des Bohrschlitzes 2 gezielt eine Vorschubkraft erzeugen lässt, die auf das Fräswerkzeug 15 wirkt und dadurch das Ausfräsen des Bodenschlitzes 2 und der Randbereiche der Primärlamellen 1 unterstützt. Die Klemmeinrichtung 20 und die Vorschubeinrichtung 30 sind in den Figuren 4-5 näher dargestellt.

Die Klemmeinrichtung 20 umfasst mehrere Klemmelemente 22 (bei dem gezeigten Ausführungsbeispiel je ein Klemmelement 22 pro Seite, wobei auch zwei Klemmelemente 22 pro Seite denkbar wären), die an den kurzen Seiten des Rahmens 14 angeordnet sind. An den langen Seiten 14b des Rahmens 14 befinden sich bevorzugt keine Klemmelemente. Die Klemmelemente 22 sind in diesem Ausführungsbeispiel als Kontaktplatten ausgebildet, die über Klemmaktuatoren 24 seitlich nach außen bewegt, d.h. ausgefahren werden können. Das Ausfahren erfolgt vorzugsweise linear und insbesondere senkrecht zur Längsachse 19. Die Klemmaktuatoren 24 sind insbesondere als Hydraulikzylinder (Klemmzylinder) ausgebildet, die durch Ausfahren der Kolbenstangen die Klemmelemente 22 nach außen drücken. Es können zwei Klemmaktuatoren 24 pro Klemmelement 22 vorgesehen sein.

Durch Ausfahren der Klemmelemente 22 können diese gegen die Innenwände des Bodenschlitzes 2 gedrückt und der Rahmen 14 dadurch im Bodenschlitz 2 verklemmt werden. Beim gezeigten Anwendungsfall werden die Klemmelemente 22 gegen die abgefrästen Wände der angrenzenden Primärlamellen 1 gedrückt, welche tragfähige, stabile Klemmpartner darstellen. Dadurch wird eine Verformung des umgebenden Erdreichs 4 verhindert und die einleitend beschriebenen Nachteile vermieden.

Die Klemmelemente 22 sind parallel zur Längsachse 19 verschiebbar am Rahmen 14 gelagert und über Vorschubaktuatoren 32 des Vorschubsystems 30 mit dem Rahmen 14 verbunden. Die Vorschubaktuatoren 32 können als Hydraulikzylinder (Vorschubzylinder) ausgebildet sein. Im verklemmten Zustand kann der gesamte Rahmen 14 durch Betätigung der Vorschubaktuatoren 32 nach unten in Richtung Schlitzboden gedrückt und dadurch die Vorschubkraft erzeugt werden. Anschließend werden die Klemmelemente 22 wieder eingefahren, die Vorschubaktuatoren 32 in die Ausgangsposition gefahren und der Prozess beginnt von vorne.

Der Rahmen 14 kann, wie dies im Ausführungsbeispiel der Figuren 4-5 gezeigt ist, zwei parallel zur Längsachse 19 verlaufende Führungselemente 35 bzw. Führungsschienen aufweisen, an bzw. in denen jeweils ein Schlitten 36 verschiebbar gelagert ist. Die Klemmaktuatoren 24 können sich an dem Schlitten 36 und somit an den Führungselementen 35 (und dadurch gleichzeitig am Rahmen 14) abstützen, um die benötigte Anpresskraft zu erzeugen, um die Klemmelemente 22 gegen die Innenwände des Bodenschlitzes 2 zu drücken. Die Vorschubaktuatoren 32 können mit den Schlitten 36 und mit dem Rahmen 14 verbunden sein. Bei dem gezeigten Ausführungsbeispiel sind die Vorschubaktuatoren 32 stets parallel zur Längsachse 19 ausgerichtet und gelenkig mit ersten Verbindungsmitteln 34 des Rahmens 14 sowie gelenkig mit zweiten Verbindungsmitteln 37 der Schlitten 36 verbunden.

Die Figur 5 zeigt die Klemmelemente 22 in verklemmtem Zustand, wobei die Vorschubaktuatoren 32 eingefahren sind. Durch Ausfahren der Vorschubaktuatoren 32 (vgl. Fig. 4) wird der Rahmen 14 nach unten verschoben. Dabei bewegen sich die Schlitten 36 entlang der Führungselemente 35 nach oben. Die Führungselemente 35 können untere und obere mechanische Anschläge für die Schlitten 36 aufweisen, um den Verfahrweg zu begrenzen.

Bei dem gezeigten Ausführungsbeispiel sind die Schlitten 36 und die Vorschubaktuatoren 32 vollständig innerhalb des Rahmens 14 angeordnet und dadurch vor den rauen Bedingungen im Bodenschlitz geschützt.

Wie in der Figur 3 angedeutet ist, kann der Rahmen 14 einen modularen Aufbau besitzen und beispielsweise ein unteres Rahmenteil 11, ein mittleres Rahmenteil 12 und ein oberes Rahmenteil 13 umfassen, die über nicht näher dargestellte Verbindungselemente lösbar miteinander verbunden sind. Das untere Rahmenteil trägt die Fräsräder 16 und kann beispielsweise Getriebeschilde, einen Saugkasten mit Saugöffnungen und eine Förderpumpe umfassen. Das obere Rahmenteil 13 kann ein Halteelement zum Verbinden mit einem Tragseil einer Arbeitsmaschine umfassen.

Vorzugsweise sind sämtliche Komponenten der Klemmeinrichtung 20 und der Vorschubeinrichtung 30 im bzw. am mittleren Rahmenteil 12 angeordnet (vgl. Fig. 4-5). Dadurch ist es möglich, die Schlitzwandfräse 10 bei bedarf ohne Klemm- und Vorschubeinrichtung 20, 30 zu betreiben und das mittlere Rahmenteil 12 auszubauen (in diesem Fall kann entweder ein anderes mittleres Rahmenteil als Verlängerung oder mit einer anderen Funktion eingebaut oder aber die unteren und oberen Rahmenteile 11, 13 direkt miteinander verbunden werden). Alternativ könnten die Klemm- und Vorschubeinrichtungen 20, 30 im unteren Rahmenteil 11, im oberen Rahmenteil 13 oder verteilt in mehreren Rahmenteilen 11, 12, 13 angeordnet sein.

Vorzugsweise kann jedes Klemmelement 22 über mindestens zwei Klemmaktuatoren 24 betätigt werden, sodass die Klemmelemente 22 in ihrer Ausrichtung relativ zum Rahmen 14 veränderbar sind. Dadurch kann vorteilhaft die Ausrichtung der Schlitzwandfräse 10 und die daraus resultierende Vorschubrichtung der Vorschubaktuatoren 32 unabhängig von der Vertikalität des Klemmpartners (Erdreich 4, Primärlamellen 1) eingestellt werden.

Die Schlitzwandfräse 10 kann optional zusätzliche Steuerklappen aufweisen, um den Neigungsverlauf der Schlitzwandfräse 10 beeinflussen zu können. Diese können an den langen und/oder den kurzen Seiten 14a, 14b des Rahmens 14 angeordnet sein.

### Bezugszeichenliste:

- 1: Primärlamelle
- 2: Bodenschlitz
- 3: Überlappungsbereich zwischen Bodenschlitz und Primärlamelle
- 4: Erdreich
- 10: Bodenbearbeitungsgerät (Schlitzwandfräse)
- 11: Unteres Rahmenteil
- 12: Mittleres Rahmenteil
- 13: Oberes Rahmenteil
- 14: Rahmen
- 14a: Kurze Seite
- 14b: Lange Seite
- 15: Bodenbearbeitungswerkzeug
- 16: Fräsrad
- 19: Längsachse
- 20: Klemmeinrichtung
- 22: Klemmelement
- 24: Klemmaktuator
- 30: Vorschubeinrichtung
- 32: Vorschubaktuator
- 34: Erstes Verbindungselement
- 35: Führungselement
- 36: Schlitten
- 37: Zweites Verbindungselement

## Patentansprüche

1. Bodenbearbeitungsgerät (10), insbesondere Schlitzwandfräse, zum Erstellen eines Bodenschlitzes (2), welches mit einer Arbeitsmaschine verbindbar ist, umfassend einen sich entlang einer Längsachse (19) erstreckenden Rahmen (14), welcher quer zur Längsachse (19) einen rechteckigem Querschnitt aufweist, ein an einem unteren Abschnitt des Rahmens (14) angeordnetes Bodenbearbeitungswerkzeug (15), eine Klemmeinrichtung (20) mit mindestens zwei auf gegenüberliegenden Seiten des Rahmens (14) angeordneten Klemmelementen (22), welche relativ zum Rahmen (14) aktiv verstellbar sind, um die Klemmelemente (22) gegen Innenwände eines Bodenschlitzes (2) zu drücken, und eine Vorschubeinrichtung (30) zum Erzeugen einer Vorschubkraft auf das Bodenbearbeitungswerkzeug (10) innerhalb eines Bodenschlitzes (2), mittels welcher die Klemmelemente (22) und der Rahmen (14) entlang der Längsachse (19) relativ zueinander aktiv verstellbar sind,
**dadurch gekennzeichnet,**
**dass** die Klemmelemente (22) an den kurzen Seiten (14a) des Rahmens (14) angeordnet sind.

2. Bodenbearbeitungsgerät (10) nach Anspruch 1, wobei an den langen Seiten (14a) des Rahmens (14) keine Klemmelemente (22) angeordnet sind.

3. Bodenbearbeitungsgerät (10) nach Anspruch 1 oder 2, wobei die Klemmeinrichtung (20) mindestens einen insbesondere als Hydraulikzylinder ausgebildeten Klemmaktuator (24) umfasst, mittels welchem die Klemmelemente (22) relativ zum Rahmen (14) aktiv verstellbar sind, wobei vorzugsweise jedes Klemmelement (22) über mindestens einen separaten Klemmaktuator (24) verstellbar ist, welcher mit dem zugehörigen Klemmelement (22) und mit dem Rahmen (14) verbunden, insbesondere gelenkig verbunden ist.

4. Bodenbearbeitungsgerät (10) nach einem der vorhergehenden Ansprüche, wobei die Klemmelemente (22) quer zur Längsachse (19) und/oder linear verstellbar sind.

5. Bodenbearbeitungsgerät (10) nach einem der vorhergehenden Ansprüche, wobei die Klemmelemente (22) in ihrer Orientierung relativ zur Längsachse (19) aktiv verstellbar sind, um die Ausrichtung des Bodenbearbeitungsgeräts (10) relativ zum Bodenschlitz (2) zu beeinflussen.

6. Bodenbearbeitungsgerät (10) nach einem der vorhergehenden Ansprüche, wobei der Vorschubmechanismus (30) mindestens einen insbesondere als Hydraulikzylinder ausgebildeten Vorschubaktuator (32) umfasst, mittels welchem der Rahmen (14) in einem über die Klemmelemente (22) innerhalb eines Bodenschlitzes (2) verklemmten Zustand relativ zu den Klemmelementen (22) verschiebbar ist, wobei vorzugsweise jedes Klemmelement (22) über einen separaten Vorschubaktuator (32) mit dem Rahmen (14) verbunden, insbesondere gelenkig verbunden ist.

7. Bodenbearbeitungsgerät (10) nach einem der vorhergehenden Ansprüche, wobei der Rahmen (14) einen modularen Aufbau mit einem das Bodenbearbeitungswerkzeug (15) tragenden unteren Rahmenteil (11), einem mit einer Arbeitsmaschine verbindbaren oberen Rahmenteil (13) und einem dazwischen angeordneten mittleren Rahmenteil (12) umfasst, wobei die Rahmenteile (11, 12, 13) jeweils über Verbindungselemente lösbar miteinander verbindbar sind, wobei das obere und untere Rahmenteil (11, 13) vorzugsweise sowohl direkt als auch über das dazwischen anordenbare mittlere Rahmenteil (12) lösbar miteinander verbindbar sind.

8. Bodenbearbeitungsgerät (10) nach dem vorhergehenden Anspruch, wobei das mittlere Rahmenteil (12) die Klemmeinrichtung (20) und/oder die Vorschubeinrichtung (30) umfasst.

9. Bodenbearbeitungsgerät (10) nach einem der vorhergehenden Ansprüche, wobei die Klemmeinrichtung (20) auf jeder der kurzen Seiten des Rahmens (14) mindestens zwei Klemmelemente (22) umfasst, welche insbesondere übereinander angeordnet sind und welche vorzugsweise über die Vorschubeinrichtung (30) abwechselnd derart betätigbar sind, dass durch eine Verklemmung über ein erstes gegenüberliegendes Paar von Klemmelementen (22) eine Vorschubkraft mittels erster Vorschubaktuatoren (32) erzeugbar ist, während ein zweites gegenüberliegenden Paar von Klemmelementen (22) mittels zweiter Vorschubaktuatoren (32) relativ zum Rahmen (14) frei bewegt werden.

10. Bodenbearbeitungsgerät (10) nach einem der vorhergehenden Ansprüche, wobei die Klemmelemente (22) über separate Klemmaktuatoren (24) verstellbar sind und die Klemmelemente (22) in parallel zur Längsachse (19) verlaufenden Führungselementen (35) des Rahmens (14) verschiebbar gelagert sind, wobei sich die Klemmaktuatoren (24) vorzugsweise an den Führungselementen (35) abstützen, um die Klemmelemente (22) gegen die Innenwände eines Bodenschlitzes (2) zu drücken.

11. Bodenbearbeitungsgerät (10) nach dem vorhergehenden Anspruch, wobei in den Führungselementen (35) Schlitten (36) verschiebbar gelagert sind, mit welchen die Klemmaktuatoren (24) und vorzugsweise auch die Vorschubaktuatoren (32) verbunden, insbesondere gelenkig verbunden sind.

12. Bodenbearbeitungsgerät (10) nach einem der vorhergehenden Ansprüche, wobei das Bodenbearbeitungsgerät (10) als Schlitzwandfräse ausgebildet ist und das Bodenbearbeitungswerkzeug (15) mindestens ein Fräsrad (16) umfasst.

13. Arbeitsmaschine, insbesondere Seilbagger, mit einem Bodenbearbeitungsgerät (10) nach einem der vorhergehenden Ansprüche, wobei das Bodenbearbeitungsgerät (10) vorzugsweise als Schlitzwandfräse ausgebildet ist.

14. Set umfassend ein Bodenbearbeitungsgerät (10), welches wenigstens nach Anspruch 7 oder 8 weitergebildet ist, und wenigstens ein weiteres mittleres Rahmenteil, welches wahlweise anstelle des die Klemm- und/oder Vorschubeinrichtung (20, 30) umfassenden mittleren Rahmenteils (12) zwischen die oberen und unteren Rahmenteile (11, 13) einbaubar ist, wobei vorzugsweise wenigstens ein weiteres mittleres Rahmenteil keine Klemmeinrichtung oder eine unterschiedlich ausgebildete Klemmeinrichtung besitzt.

15. Verfahren zum Erstellen eines Bodenschlitzes mittels eines Bodenbearbeitungsgeräts (10) nach einem der vorhergehenden Ansprüche, wobei das Bodenbearbeitungsgerät (10) vorzugsweise als Schlitzwandfräse ausgebildet ist, umfassend die Schritte:
- Erstellen zweier voneinander beabstandeter Primärlamellen (1), insbesondere durch Verfüllen zweier mittels des Bodenbearbeitungsgeräts (10) erstellter Bodenschlitze mit Beton, wobei der Abstand zwischen den Primärlamellen (1) vorzugsweise kleiner ist als die Breite der Primärlamellen (1) entlang ihrer langen Seite; und
- Erstellen eines die Primärlamellen (1) verbindenden Bodenschlitzes (2) durch Ausfräsen oder Ausgraben des Zwischenraums zwischen den Primärlamellen (1) mittels des Bodenbearbeitungsgeräts (10), wobei vorzugsweise Randabschnitte der Schlitzwandlamellen (1) mit abgefräst werden, wobei beim Erstellen des Bodenschlitzes (2) eine Vorschubkraft mittels der Vorschubeinrichtung (30) erzeugt wird, während sich die Klemmelemente (22) an den benachbarten Primärlamellen (1) abstützen.
